# EUROPÄISCHE PATENTSCHRIFT

(11) **EP 0 508 298 B1**
(45) Veröffentlichungstag und Bekanntmachung des Hinweises auf die Patenterteilung: **15.02.1995**
(21) Anmeldenummer: 92105633.9
(22) Anmeldetag: 01.04.1992
(51) Int. Cl.: H01H 15/00, H01H 15/10

(54) **Schiebeschalter**
Slide switch
Commutateur à curseur

(30) Priorität: 09.04.1991 DE 4111487; 21.02.1992 DE 9202282 U
(43) Veröffentlichungstag der Anmeldung: 14.10.1992
(73) Patentinhaber: SIEMENS AKTIENGESELLSCHAFT, 80333 München (DE)
(72) Erfinder: Jansseune, Luc, W-8000 München 83 (DE)

(56) Entgegenhaltungen:
- GB-A- 1 489 219
- GB-A- 2 087 652
- US-A- 3 849 610
- US-A- 3 983 341

## Beschreibung

Die Erfindung betrifft einen Schiebeschalter, bei dem in einem Grundkörper aus Isolierstoff mindestens ein Paar von Kontaktelementen in einem vorgegebenen Abstand verankert ist, wobei diese an der Unterseite des Grundkörpers Anschlußelemente und an der Oberseite des Grundkörpers je einen Festkontakt und einen mit diesem zusammenwirkenden federnden Kontaktarm bilden und wobei an dem Grundkörper ein Schieber gelagert ist, welcher in einer ersten Schaltposition das Schließen des Kontaktes zwischen beiden Kontaktelementen und in einer zweiten Schaltposition das Öffnen des Kontaktes bewirkt.

Mit modernen Bestückungs- und Lötverfahren bei der Montage einzelner Bauelemente auf Leiterplatten werden auch derartige Schiebeschalter zunehmend hohen Temperaturen ausgesetzt. Dabei besteht die Gefahr, daß für den Grundkörper verwendete Isolierstoffe zwar an sich beständig sind gegen die auftretenden Temperaturen, jedoch bei Einwirkung zusätzlicher mechanischer Spannungen eine Fließbewegung erfahren, wodurch sich die Stellung der Kontaktelemente verändern kann. Zu diesem Zweck ist es wünschenswert, daß die Kontaktelemente in einer Ruheposition nicht mechanisch gegeneinander vorgespannt sind und daß der federnde Kontaktarm bei offenem Kontakt weitgehend entspannt ist, allenfalls mit geringer Vorspannung an dem Schieber anliegt. Das ist eine gute Voraussetzung dafür, daß auch bei höherer Temperaturbelastung des Grundkörpers nicht die Gefahr einer Deformation besteht.

Ein Schiebeschalter, der diesen Anforderungen weitgehend Rechnung trägt, ist bereits aus der GB 2 087 652 A bekannt. Dort besitzt der Schieber einen dem Kontaktarm zugewandten Schaltnocken, mit dem bei einer Bewegung des Schiebers in Längsrichtung der Kontakt geschlossen wird. Bei dem dort beschriebenen Schiebeschalter sind die Kontaktelemente in einem Grundkörper durch Einstecken verankert, welcher einen U-förmigen Querschnitt aufweist, wobei die emporgezogenen Seitenwände im oberen Bereich zur Bildung von Führungsschienen ausgenommen sind. Der Schieber ist zwischen den Seitenwänden gelagert und an den erwähnten Führungsschienen in Längsrichtung verschiebbar. Wollte man bei dieser Konstruktion die Kontaktelemente nicht einstecken, sondern einbetten, so wäre dies in dem Innenbereich zwischen den Seitenwänden schwierig und aufwendig, da die Kontaktelemente dann in einer komplizierten Spritzgußform zwischen den mit geringen Zwischenräumen auszuformenden Seitenwänden gehalten werden müßten. Die Schwierigkeit wird dann deutlich, wenn man bedenkt, daß derartige Schiebeschalter beispielsweise in einer Größenordnung von etwa 2 mm Gesamtbreite hergestellt werden müssen.

Eine weitere Schwierigkeit bei den erwähnten geringen Abmessungen eines solchen Schiebeschalters liegt mit der bekannten Konstruktion darin, daß der zwischen den Seitenwänden geführte Schieber derart kleine Dimensionen erhält, daß er nicht mehr mit den Fingern handhabbar und betätigbar ist. Zum Schalten wäre demnach ein zusätzliches Werkzeug erforderlich. Außerdem ist die Stellung des Schiebers und damit die Erkennung des Schaltzustandes an dem kleinen Schieber zwischen den Seitenwänden nur mit Mühe möglich, wobei zusätzliche Markierungen erforderlich sind.

Aufgabe der Erfindung ist es, einen Schiebeschalter der eingangs genannten Art so auszugestalten, daß er auch bei extremer Miniaturisierung einfach herstellbar und handhabbar ist, insbesondere eine gute Erkennbarkeit des Schaltzustandes gewährleistet und für den Einsatz zur Oberflächenmontage besonders gut geeignet ist.

Erfindungsgemäß besitzt ein Schiebeschalter zur Erreichung dieses Zieles folgende Merkmale:
- In einem Grundkörper aus Isolierstoff ist mindestens ein Paar von Kontaktelementen in einem vorgegebenen Abstand eingebettet, welche an der Unterseite des Grundkörpers Anschlußelemente und an der Oberseite des Grundkörpers je einen Festkontakt und einen mit diesem zusammenwirkenden federnden Kontaktarm bilden;
- der Grundkörper besitzt an seinen beiden Längsseiten jeweils eine Führungsrippe als Gleitführung;
- auf dem Grundkörper ist ein den Kontaktarm überdeckender Schieber mit U-förmigem Querschnitt angeordnet, der mittels beiderseits den Grundkörper umgreifender Führungsarme und an diesen Führungsarmen ausgebildeter Führungsnuten an den Führungsrippen des Grundkörpers in dessen Längsrichtung verschiebbar gelagert ist;
- der Schieber besitzt einen dem Kontaktarm zugewandten Schaltnocken;
- der Kontaktarm ist im entspannten Zustand von dem Festkontakt weggebogen und besitzt eine dem Schieber zugewandte Ausbiegung;
- in einer ersten Schaltposition des Schiebers sind der Schaltnocken und die Ausbiegung außer Eingriff und der Kontaktarm befindet sich im wesentlichen entspannt von dem Festkontakt entfernt, während in einer zweiten Schaltposition der Schaltnocken mit der Ausbiegung in Eingriff ist und den Kontaktarm gegen den Festkontakt drückt.

Durch die erfindungsgemäße Gestaltung des Schiebeschalters ist einerseits eine einfache Herstellung und andererseits auch eine besonders gute Handhabung ermöglicht. Da der Grundkörper keine nach oben gezogenen Seitenwände benötigt, können die Kontaktelemente an der Oberseite dieses Grundkörpers frei liegen, ohne daß sie in einer Vertiefung versenkt werden müßten. Sie sind somit auch beim Einbetten in einer Spritzgußform leicht zu fixieren. Für die Handhabung des Schiebeschalters im Einsatz ist von Vorteil, daß der Schieber den Grundkörper voll umgreift, so daß er die gesamten zur Verfügung stehenden Außenabmessungen ausfüllen kann. Dadurch ist auch bei einer starken Miniaturisierung des Schalters noch eine gewisse Größe des Schiebers gewährleistet, so daß er dann immer noch von Hand betätigt werden kann.

In einer besonders vorteilhaften Ausgestaltung bildet der Schieber mit seinem oben liegenden Mittelteil des U-förmigen Querschnitts eine Abdeckplatte, welche in der einen Schaltposition den Grundkörper vollständig abdeckt und in der anderen Schaltposition einen Teil des Grundkörpers freigibt. Durch diese Gestaltung ist auch ohne zusätzliche Markierung leicht der Schaltzustand feststellbar. Denn in der einen Schaltposition, beispielsweise im Ruhezustand bei geöffnetem Schalter, ist in der Draufsicht außer dem Schieber nichts zu sehen, während in der anderen Schaltposition, also beispielsweise bei geschlossenem Kontakt, neben der Schieberoberfläche ein vorgegebener Bereich des Grundkörpers und gegebenenfalls auch eines Kontaktelementes, sichtbar wird. Besonders gut ist diese Schaltposition erkennbar, wenn der in der genannten Schaltposition freigegebene Oberflächenbereich eine vom Schieber abweichende Färbung aufweist. Dies kann auf einfachste Weise dadurch erzeugt werden, daß Schieber und Grundkörper jeweils aus unterschiedlich eingefärbten Kunststoffen geformt werden.

Besonders vorteilhaft läßt sich der erfindungsgemäße Schiebeschalter auf Leiterplatten mit Oberflächenmontage (SMT) einsetzen; in diesem Fall sind die Anschlußelemente annähernd parallel zur Unterseite des Grundkörpers in Form von Flachzungen gebogen. Jedes der Anschlußelemente kann in weiterer Ausgestaltung auch in zwei Flachzungen geteilt sein, wobei diese dann jeweils im Bereich gegenüberliegender Seitenkanten des Schalters angeordnet sind. Auf diese Weise erhält der Schiebeschalter eine gute Standfestigkeit während des Lötvorgangs.

Zur Verbesserung der Kontaktgabe ist in einer vorteilhaften Ausführungsform vorgesehen, daß das freie Ende des Kontaktarms gabelförmig das freie Ende des Festkontaktes umfaßt oder umgekehrt. Um bei geschlossenem Kontakt die Schaltstellung arretieren zu können, weist der Schaltnocken vorzugsweise ein Rastelement auf, mittels dessen er in der zweiten Schaltposition mit der Ausbiegung des Kontaktarms verrastbar ist.

In der bevorzugten Ausführungsform ist der federnde Kontaktarm oberhalb des Festkontaktes angeordnet, so daß er durch den Schaltnocken nach unten auf den Festkontakt gedrückt wird. Denkbar wäre jedoch auch eine Ausführungsform, bei der der federnde Kontaktarm unterhalb des Festkontaktes liegt und durch einen entsprechend gestalteten, seitlich übergreifenden Abschnitt des Schiebers zum Schließen des Kontaktes nach oben gegen den Festkontakt gedrückt wird.

Die Erfindung ist weiterhin nicht auf ein einziges Kontaktelementpaar beschränkt. So kann in einer Weiterbildung vorgesehen werden, daß in dem Grundkörper eine Mehrzahl von Kontaktpaaren parallel zueinander verankert ist, deren Kontaktarme über getrennte Schieber oder auch über einen gemeinsamen Schieber betätigbar sind. Wenn dabei die Kontaktpaare alle gleich ausgerichtet sind, werden die Kontakte bei Verwendung eines gemeinsamen Schiebers alle gleichzeitig geschlossen oder geöffnet. Es ist aber auch möglich, von zwei nebeneinander angeordneten Kontaktpaaren jeweils den Festkontakt und den Kontaktarm abwechselnd vertauscht anzuordnen, so daß bei Betätigung durch einen gemeinsamen Schieber in jeder Schaltposition jeweils ein Kontaktpaar geschlossen und das andere geöffnet ist. Um auch hierbei für das Einlöten eine möglichst hohe Temperaturbeständigkeit zu gewährleisten, könnte beispielsweise eine Mittelstellung des Schiebers vorgesehen werden, bei der beide Kontaktarme weitgehend entspannt sind.

Die Erfindung wird nachfolgend an einem Ausführungsbeispiel anhand der Zeichnung näher erläutert. Es zeigt
Figur 1 einen erfindungsgemäß gestalteten Schiebeschalter in Seitenansicht, teilweise aufgeschnitten,
Figur 2 eine Frontansicht auf den Schieber,
Figur 3 eine Schnittdarstellung III-III aus Figur 1 durch den Grundkörper mit Kontaktelementen, jedoch ohne den Schieber,
Figur 4 und Figur 5 je eine perspektivische Darstellung des Schiebeschalters, einmal im montierten Zustand und einmal mit abgehobenem Schieber.

Der in der Zeichnung dargestellte Schiebeschalter besitzt einen Grundkörper 1 von weitgehend flacher Gestalt. In diesem Grundkörper sind in gegenüberliegenden Seitenbereichen Kontaktelemente 2 und 3 eingebettet, welche den Grundkörper in etwa senkrechter Lage durchsetzen. An der Unterseite des Grundkörpers 1 bilden die Kontaktelemente jeweils Anschlußelemente 2a bzw. 3a, welche jeweils etwa parallel zur Unterseite des Grundkörpers gebogen sind, so daß der Schiebeschalter mit Oberflächenmontage auf einer Leiterplatte kontaktiert werden kann.

An der Oberseite des Grundkörpers 1 bildet das Kontaktelement 2 einen Festkontakt 4, während das Kontaktelement 3 einen federnden Kontaktarm 5 bildet, der quer über den Grundkörper verläuft und mit seinem freien Kontaktende 5a mit dem Festkontakt 4 zusammenzuwirken vermag. Das freie Kontaktende 5a ist gabelförmig gespalten oder ausgeschnitten, wie in Figur 3 zu sehen ist. Damit ergibt sich eine Doppelkontaktierung zwischen Kontaktarm 5 und Festkontakt 4.

Auf dem Grundkörper und über den Kontaktelementen ist ein Schieber 6 angeordnet, der einen grundsätzlich U-förmigen Querschnitt besitzt, wie in Figur 2 gezeigt. An dem Mittelteil 6a sind dabei beiderseits den Grundkörper umgreifende Führungsarme 6b angeformt, welche jeweils mit Führungsnuten 7 an Führungsrippen 8 des Grundkörpers gleitend geführt sind. Damit ist der Schieber 6 in Längsrichtung des Kontaktarms 5 verschiebbar. Mit den hakenförmigen Enden 9 ist der Schieber 6 mit seinen Führungsarmen 6b von oben auf die Führungsrippen 8 aufschiebbar und einrastbar. Denkbar wäre jedoch auch eine Abwandlung, bei der die Führungsarme 6b in Längsrichtung der Führungsrippen 8 auf diese aufschiebbar wären.

Zur Betätigung ist der Mittelteil 6a des Schiebers mit einem nach unten gegen den Kontaktarm 5 gerichteten Schaltnocken 10 versehen. Außerdem besitzt der Kontaktarm 5 eine zum Schieber hin gerichtete Sicke oder Ausbiegung 11. Schaltnocken 10 und Ausbiegung 11 sind im Ruhezustand des Schalters gegeneinander versetzt, so daß der Kontaktarm 5 in weitgehend entspannter Stellung am Schieber anliegt, der Kontakt also geöffnet bleibt. Wird jedoch der Schieber 6 in Figur 1 nach links verschoben, so daß er die gestrichelte Position 6′ einnimmt, so gelangt auch der Schaltnocken in die gestrichelte Position 10′ und drückt dann auf die Ausbiegung 11, wodurch der Kontaktarm 5 die gestrichelte Position 5′ einnimmt. In dieser Position wird das Kontaktende 5a gegen den Festkontakt 4 gedrückt, der Kontakt also geschlossen. Eine Arretierung der Schließposition wird dabei durch eine Rastnase 12 erzeugt, welche mit der Ausbiegung 11 verrastet.

Im Ruhezustand, wie er beispielsweise aus Figur 1 oder Figur 4 ersichtlich ist, deckt der Schieber 6 die gesamte Grundfläche des Schiebeschalters ab, so daß bei einer Sicht von oben lediglich die Oberfläche 6b sichtbar ist. Bei Verschiebung des Schiebers in die Position 6′, also beim Schließen des Kontakts, wird an einer Seite des Schiebers ein Teil des Grundkörpers sichtbar, und zwar der Oberflächenbereich 1a und gegebenenfalls auch ein Teil der Oberfläche 4a des Festkontaktes 4. Dieser Festkontakt ist beispielsweise verzinnt, so daß die Oberfläche 4a leuchtend silbrig erscheint. Besonders aber wirkt die Oberfläche 1a des Grundkörpers als Markierung des Schaltzustandes. Zur Erhöhung dieser Wirkung besteht beispielsweise der Grundkörper 1 aus einem Kunststoff mit auffallender Färbung, etwa rot, während der Schieber eine andere Farbe, beispielsweise blau, besitzt. Damit ist mühelos und ohne zusätzliche Markierung der jeweilige Einschaltzustand des Schiebeschalters erkennbar. Wie aus den Figuren 4 und 5 weiter ersichtlich ist, ist in der Oberfläche 6c des Schiebers ein Pfeil 13 eingearbeitet, der die Schaltrichtung markiert.

Die Anschlußelemente 2a und 3a der Kontaktelemente 2 und 3 sind gemäß Figur 4 und 5 jeweils in zwei auseinanderliegende Flachzungen 21 und 22 bzw. 31 und 32 (letztere nicht sichtbar) aufgespalten. Damit erhält der Schiebeschalter bereits vor dem Festlöten und während des Lötens auf einer Leiterplatte eine gute Standfestigkeit.

## Patentansprüche

1. Schiebeschalter mit folgenden Merkmalen:
- in einem Grundkörper (1) aus Isolierstoff ist mindestens ein Paar von Kontaktelementen (2, 3) in einem vorgegebenen Abstand eingebettet, welche an der Unterseite des Grundkörpers Anschlußelemente (2a, 3a) und an der Oberseite des Grundkörpers je einen Festkontakt (4) und einen mit diesem zusammenwirkenden federnden Kontaktarm (5) bilden;
- der Grundkörper (1) besitzt an seinen beiden Längsseiten jeweils eine Führungsrippe (8) als Gleitführung;
- auf dem Grundkörper (1) ist ein den Kontaktarm (5) überdeckender Schieber (6) mit U-förmigem Querschnitt angeordnet, der mittels beiderseits den Grundkörper umgreifender Führungsarme (6b) und mittels an diesen Führungsarmen ausgebildeter Führungsnuten (7) an den Führungsrippen (8) des Grundkörpers in dessen Längsrichtung verschiebbar gelagert ist;
- der Schieber (6) besitzt einen dem Kontaktarm (5) zugewandten Schaltnocken (10);
- der Kontaktarm ist im entspannten Zustand von dem Festkontakt (4) weggebogen und besitzt eine dem Schieber (6) zugewandte Ausbiegung (11);
- in einer ersten Schaltposition des Schiebers (6) sind der Schaltnocken (10) und die Ausbiegung (11) außer Eingriff und der Kontaktarm (5) befindet sich im wesentlichen entspannt von dem Festkontakt (4) entfernt, während in einer zweiten Schaltposition der Schaltnocken (10) mit der Ausbiegung (11) in Eingriff ist und den Kontaktarm (5) gegen den Festkontakt (4) drückt.

2. Schiebeschalter nach Anspruch 1, **dadurch gekennzeichnet**, daß der Schieber (6) mit einem Mittelteil (6a) eine Abdeckplatte bildet, welche in der einen Schaltposition den Grundkörper (1) vollständig abdeckt und in der anderen Schaltposition einen Teil (1a) des Grundkörpers freigibt.

3. Schiebeschalter nach Anspruch 2, **dadurch gekennzeichnet**, daß zumindest der vom Schieber (6) in einer bestimmten Schaltposition freigegebene Oberflächenbereich (1a) des Grundkörpers (1) eine vom Schieber (6) abweichende Färbung aufweist.

4. Schiebeschalter nach Anspruch 3, **dadurch gekennzeichnet**, daß der Grundkörper (1) und der Schieber (6) jeweils aus unterschiedlich eingefärbten Kunststoffen geformt sind.

5. Schiebeschalter nach einem der Ansprüche 1 bis 4, wobei das freie Kontaktende (5a) des Kontaktarms (5) oder des Festkontakts (4) gabelförmig das freie Ende des jeweils anderen Elementes umfaßt.

6. Schiebeschalter nach einem der Ansprüche 1 bis 5, wobei der Schaltnocken (10) ein Rastelement (12) aufweist, mittels dessen er in der zweiten Schaltposition mit der Ausbiegung (11) des Kontaktarms (5) verrastbar ist.

7. Schiebeschalter nach einem der Ansprüche 1 bis 6, wobei die Anschlußelemente (2a, 3a) für Oberflächenmontage in eine zur Unterseite des Grundkörpers (1) annähernd parallele Richtung gebogen sind.

8. Schiebeschalter nach Anspruch 7, **dadurch gekennzeichnet**, daß jedes der Anschlußelemente (2a, 3a) in zwei Flachzungen (21, 22; 31, 32) geteilt ist, von denen jede im Bereich einer Seitenkante des Schalters angeordnet ist.

9. Schiebeschalter nach einem der Ansprüche 1 bis 8, wobei in dem Grundkörper (1) eine Mehrzahl von Kontaktpaaren (2, 3) parallel zueinander verankert ist, deren Kontaktarme (5) über getrennte Schieber oder über einen gemeinsamen Schieber betätigbar sind.

10. Schiebeschalter nach Anspruch 9, wobei von zwei nebeneinander angeordneten Kontaktpaaren jeweils der Festkontakt und der Kontaktarm abwechselnd vertauscht angeordnet sind, derart, daß bei Betätigung durch einen gemeinsamen Schieber in jeder Schaltposition jeweils ein Kontaktpaar geschlossen und das andere geöffnet ist.

## Claims

1. Slide switch having the following features:
- in a basic body (1) of insulating material at least one pair of contact elements (2, 3) is embedded at a predetermined distance, which contact elements form on the lower side of the basic body connection elements (2a, 3a) and on the upper side of the basic body one stationary contact (4) each and, interacting therewith, a resilient contact arm (5);
- the basic body (1) has on its two longitudinal sides in each case one guide rib (8) as sliding guide;
- on the basic body (1) a slide (6) of U-shaped cross-section, which overlaps the contact arm (5), is arranged which is mounted, by means of guide arms (6b) which engage around the basic body on the two sides and by means of guide grooves (7) formed on these guide arms, so as to be displaceable on the guide ribs (8) of the basic body in its longitudinal direction;
- the slide (6) has a switching cam (10) facing the contact arm (5);
- in the unstressed state the contact arm is bent away from the stationary contact (4) and has a bend (11) facing the slide (6);
- in a first switching position of the slide (6) the switching cam (10) and the bend (11) are not in engagement and the contact arm (5), essentially unstressed, is remote from the stationary contact (4), while in a second switching position the switching cam (10) is in engagement with the bend (11) and presses the contact arm (5) against the stationary contact (4).

2. Slide switch according to Claim 1, characterized in that the slide (6) forms with a central part (6a) a cover plate which completely covers the basic body (1) in the one switching position and clears a part (1a) of the basic body in the other switching position.

3. Slide switch according to Claim 2, characterized in that at least that surface area (1a) of the basic body (1), cleared by the slide (6) in a specific switching position, has a colour which differs from the slide (6).

4. Slide switch according to Claim 3, characterized in that the basic body (1) and the slide (6) are in each case formed from differently coloured plastics.

5. Slide switch according to one of Claims 1 to 4, the free contact end (5a) of the contact arm (5) or of the stationary contact (4) gripping around the free end of the respectively other element in a fork-shaped manner.

6. Slide switch according to one of Claims 1 to 5, the switching cam (10) having a locking element (12), by means of which it can be locked in the second switching position by means of the bend (11) of the contact arm (5).

7. Slide switch according to one of Claims 1 to 6, the connection elements (2a, 3a) being bent for surface mounting in a direction which is approximately parallel to the lower side of the basic body (1).

8. Slide switch according to Claim 7, characterized in that each of the connection elements (2a, 3a) is divided into two flat tongues (21, 22; 31, 32), each of which is arranged in the area of a side edge of the switch.

9. Slide switch according to one of Claims 1 to 8, a plurality of contact pairs (2, 3) being anchored in the basic body (1) parallel to one another, whose contact arms (5) can be actuated by means of separate slides or by means of a common slide.

10. Slide switch according to Claim 9, of two contact pairs, which are arranged side by side, in each case the stationary contact and the contact arm being arranged in an alternately exchanged manner in such a way that, during actuation by means of a common slide, in each switching position in each case one contact pair is closed and the other one is open.

## Revendications

1. Commutateur à coulisse présentant les caractéristiques suivantes :
- dans un corps de base (1) en un matériau isolant est logé au moins un couple d'éléments de contact (2,3) situés à une distance réciproque prédéterminée et qui forment des éléments de raccordement (2a,3a) sur la face inférieure du corps de base et respectivement un contact fixe (4) sur la face supérieure du corps de base et un bras de contact élastique (5) coopérant avec ce contact fixe;
- le corps de base (1) possède, au niveau de ses deux côtés longitudinaux, respectivement une nervure de guidage (8) formant glissière;
- sur le corps de base (1) est disposé un curseur (6) qui recouvre le bras de contact (5), possède une section transversale en forme de U et est monté de manière à être déplaçable dans la direction longitudinale du corps de base, sur les nervures de guidage (8) de ce corps, au moyen de bras de guidage (6b) s'engageant des deux côtés autour du corps de base et au moyen de rainures de guidage (7) qui sont formées dans ces bras de guidage;
- le curseur (6) possède une came de commutation (10) tournée vers le bras de contact (5);
- le bras de contact est écarté par pliage, à l'état détendu, par le contact fixe et possède une partie coudée (11) dirigée vers le curseur (6);
- dans une première position de commutation du curseur (6), la came de commutation (10) et la partie coudée (11) ne sont pas en contact et le bras de contact (5) est situé à l'état essentiellement détendu dans une position éloignée du contact fixe (4), alors que dans une seconde position de commutation, la came de commutation (10) est en contact avec la partie coudée (11) et repousse le bras de contact (5) contre le contact fixe (2).

2. Commutateur à coulisse suivant la revendication 1, caractérisé par le fait que le curseur (6) forme, par sa partie médiane (6a), une plaque de recouvrement qui, dans une position de commutation, recouvre complètement le corps de base (1) et, dans l'autre position de commutation, libère une partie (1a) du corps de base.

3. Commutateur à coulisse suivant la revendication 2, caractérisé par le fait qu'au moins la zone superficielle (1a) du corps de base (1), qui est libérée par le curseur (6) dans une position de commutation déterminée, possède une couleur qui diffère de celle du curseur (6).

4. Commutateur à coulisse suivant la revendication 3, caractérisé par le fait que le corps de base (1) et le curseur (6) sont réalisés respectivement en des matières plastiques colorées différemment.

5. Commutateur à coulisse suivant l'une des revendications 1 à 4, dans lequel l'extrémité libre de contact (5a) du bras de contact (5) ou du contact fixe (4) enserre, à la manière d'une fourche, l'extrémité libre de l'autre élément respectif.

6. Commutateur à coulisse suivant l'une des revendications 1 à 5, dans lequel la came de commutation (10) possède un élément d'encliquetage (12), au moyen duquel, dans la seconde position de commutation, il peut être encliqueté avec la partie coudée (11) du bras de contact (5).

7. Commutateur à coulisse suivant l'une des revendications 1 à 6, dans lequel les éléments de raccordement (2a,3a) pour le montage en surface sont repliés dans une direction approximativement parallèle à la face inférieure du corps de base (1).

8. Commutateur à coulisse suivant la revendication 7, caractérisé par le fait que chacun des éléments de raccordement (2a, 3a) est subdivisé en deux languettes plates (21,22; 31,32), dont chacune est disposée au voisinage d'un bord latéral du commutateur.

9. Commutateur à coulisse suivant l'une des revendications 1 à 8, dans lequel dans le corps de base (1) sont ancrés, parallèlement les uns aux autres, une multiplicité de couples de contacts (2,3), dont les bras de contact (5) peuvent être actionnés par l'intermédiaire de curseurs séparés ou par l'intermédiaire d'un curseur commun.

10. Commutateur à coulisse suivant la revendication 9, dans lequel respectivement le contact fixe des bras de contact, qui font partie des deux couples de contacts placés côte-à-côte, sont disposés en étant permutés de façon alternée de telle sorte que, lors de l'actionnement au moyen d'un curseur commun, dans chaque position de commutation respectivement un couple de contacts est fermé et l'autre est ouvert.
